# EUROPÄISCHE PATENTANMELDUNG

(11) **EP 4 656 488 A1**
(43) Veröffentlichungstag der Anmeldung: **03.12.2025**
(21) Anmeldenummer: 25174834.9
(22) Anmeldetag: 07.05.2025
(51) Int. Cl.: B61D 3/08, B61D 45/00, B61D 47/00, E01B 29/06

(54) **LADEGUTAUFNAHMEVORRICHTUNG UND TRÄGERFAHRZEUG MIT EINER SOLCHEN LADEGUTAUFNAHMEVORRICHTUNG**

(30) Priorität: 31.05.2024 DE 102024115185
(71) Anmelder: LEONHARD WEISS GmbH & Co.KG, 73037 Göppingen (DE)
(72) Erfinder: KOLB, Stefan, 73235 Weilheim an der Teck (DE); ZEIFANG, Markus, 89160 Dornstadt-Temmenhausen (DE)
(74) Vertreter: BRP Renaud & Partner mbB Rechtsanwälte Patentanwälte Steuerberater

(57) **Zusammenfassung**

Die vorliegende Erfindung betrifft eine Ladegutaufnahmevorrichtung (1) zum Transportieren von Ladegut (2) auf einem Trägerfahrzeug (3), insbesondere auf einem schienengebundenen Flachwagen, oder zum Lagern von Ladegut (2),
- mit einem Hauptrahmen (4) mit Längsträgern (5) und Querträgern (6),
- mit einem Twistlock-Verriegelungssystem (7) zur Fixierung der Ladegutaufnahmevorrichtung (1) auf dem Trägerfahrzeug (3),
- mit zwei mit dem Hauptrahmen (4) verbundene Fahrschienen (8) für einen Portalkran (9),
- mit Schienenverbindungsstücken (10), mittels welchen die Fahrschienen (8) zweier Ladegutaufnahmevorrichtungen (1) über einen Kupplungs- und Pufferbereich (11) zweier Trägerfahrzeuge (3) miteinander verbindbar sind,
- mit zumindest einer an einer jeweiligen Längsendseite angeordneten und umklappbaren oder festen lösbaren Runge (12), die in aufgestelltem Zustand auf dem Hauptrahmen (4) gelagertes Ladegut (2) sichern und die in umgeklapptem Zustand auf dem Hauptrahmen (4) aufliegen.

Hierdurch lässt sich insbesondere ein Schwellentransport deutlich flexibler und kostengünstiger realisieren.

## Beschreibung

Die vorliegende Erfindung betrifft eine Ladegutaufnahmevorrichtung zum Transportieren von Ladegut auf einem Trägerfahrzeug, insbesondere auf einem schienengebundenen Wagen sowie Straßenfahrzeugen, oder zum Lagern von Ladegut. Die Erfindung betrifft außerdem ein Trägerfahrzeug mit einer solchen Ladegutaufnahmevorrichtung.

Seit Jahrzehnten ist es Stand der Technik, Eisenbahnschwellen mittels sogenannter Schwellentransportwagen zu transportieren. Verfügen diese Wagen über geeignete Fahrschienen, wie dies insbesondere bei der Wagengattung Slps gegeben ist, können sie mit entsprechenden Portalkransystemen befahren und damit in der Gleisachse be-, ent- oder umgeladen werden.

Im Gleisbau sind bei maschinellen Fließbandverfahren Schwellentransportwagen mit integrierter Kranfahrbahn das Rückgrat der Schwellenlogistik. Das Fahrschienensystem der Schwellentransportwagen wird dazu in der Regel auch auf den Gleisbaumaschinen fortgeführt. Beispielsweise erfolgt bei sogenannten Gleisumbauzügen die Versorgung mit Neuschwellen und die Entsorgung von Altschwellen mit einem oder mehreren Portalkranen, die auf einem durchgängigen Fahrschienensystem zwischen den Schwellentransportwagen und der Arbeitsgruppe des Umbauzugs pendeln. Mit dem aktuell bekannten Aufbau dieser Schwellentransportwagen, der seit Jahrzehnten den Stand der Technik widerspiegelt, sind eine Reihe von signifikanten Nachteilen verbunden, unter anderem:
- Die Anzahl der am Markt verfügbaren Wagen ist gering und reicht bereits heute oft nicht aus, um den Bedarf zu decken. Um den hohen Investitionsstau in der Gleisinfrastruktur aufzulösen zu können, müssten zusätzliche Wagenkapazitäten aufgebaut werden.
- Durch die beschränkten Beladezeiten in den Schwellenwerken einerseits sowie die in der Regel rund um die Uhr laufenden Baustellen andererseits fungieren die Schwellentransportwagen in der Praxis auch als bauseitige Zwischenlager, wodurch die Ressource Wagen dem Logistikkreislauf entzogen und weiter verknappt wird.
- Konträr dazu nimmt das Alter des vorhandenen Wagenbestands unaufhaltsam zu, so dass von einer weiteren Verknappung der Ressource ausgegangen werden kann. Sowohl der altersbedingt wachsende Instandhaltungsaufwand als auch die Beschaffung neuer Wagen sind zeitaufwändig, kostenintensiv und wirtschaftlich nicht darstellbar.
- Erschwerend kommt hinzu, dass die Schwellentransportwagen "Sonderfahrzeuge" darstellen, die nur für diesen Zweck eingesetzt werden können.
- Bei Leerfahrten oder zum Abstellen können die Schwellentransportwagen nicht zu kürzeren Zugeinheiten zusammengestellt werden, z.B. durch Stapeln leerer Schwellentransportwagen auf anderen leeren Schwellentransportwagen, was vor dem Hintergrund seit Jahren sinkender Abstellkapazitäten zunehmend an Relevanz gewinnt.
- Die sogenannten Überfahrbrücken der Schwellentransportwagen, die die Fahrbahnabschnitte der einzelnen Wagen zu einer durchgehenden Fahrbahn verbinden, sind hochbelastet und stellen ein Sicherheitsrisiko dar. Sie müssen vor der Fahrt der Schwellentransportwagen manuell entfernt und vor dem Befahren mit den Portalkranen wieder manuell eingesetzt werden. Sie besitzen keinerlei Verschleißausgleich, bilden keinen "sanften" Übergang von einem Schwellentransportwagen zum nächsten und belasten die Fahrwerke der Portalkräne in hohem Maß.
- Da die Fahrschienen der Kransysteme nicht genormt und diese bei verschiedenen Schwellentransportwagen auf unterschiedlichen Höhen angebracht sind, sind nicht alle Schwellentransportwagen untereinander kompatibel und damit nicht untereinander kombinierbar. Dies gilt gleichermaßen auch für die Gleisumbauzüge, die über unterschiedliche Fahrbahnhöhen verfügen.
- Da die Arbeitstechnik der Schwellentransportwagen (insbesondere das Fahrschienensystem mit Überfahrbrücken) sowie die Eisenbahntechnik (im Wesentlichen einfachste Wagentechnik aus den 60er- und 70er-Jahren des letzten Jahrhunderts mit Drehgestellen, Radsätzen, Klotzbremsen und Puffern) konstruktiv fest miteinander verbunden sind und mit Bezug auf zulassungsrelevante Themen eine untrennbare Einheit bilden, führen Änderungen an der Arbeitstechnik automatisch zum Erlöschen der eisenbahnbetrieblichen Zulassung und damit zur unmittelbaren Stilllegung der Schwellentransportwagen.
- Eine Neuzulassung der Schwellentransportwagen nach Änderungen ist aufgrund des Wagenalters im aktuellen Kontext des Regelwerks wirtschaftlich nicht darstellbar. Dies wäre selbst dann der Fall, wenn durch diese Änderungen die Sicherheit der Fahrbahnsysteme und/oder Wagentechnik verbessert würde. Der Zulassungsverlust käme einem Totalschaden gleich.
- Damit scheiden die aktuell eingesetzten Schwellentransportwagen als Basis, für die Implementierung innovativer Technologien, zukunftsfähiger Schwellenhandling- und Transportkonzepte, insbesondere in Verbindung mit dem Einsatz von Gleisumbauzügen und den dabei erforderlichen Portalkranen, aus.

Die vorliegende Erfindung beschäftigt sich daher mit dem Problem, eine Ladegutaufnahmevorrichtung anzugeben, mittels der die aus dem Stand der Technik bekannten Nachteile überwunden werden können.

Dieses Problem wird erfindungsgemäß durch den Gegenstand des unabhängigen Anspruchs 1 gelöst. Vorteilhafte Ausführungsformen sind Gegenstand der abhängigen Ansprüche.

Die vorliegende Erfindung beruht auf dem allgemeinen Gedanken, eine Ladegutaufnahmevorrichtung bereitzustellen, die analog zu gängigen Containern einfach auf ein gängiges Trägerfahrzeug, beispielsweise einen schienengebundenen Flachwagen oder ein Straßenfahrzeug, aufsetzbar ist. Die erfindungsgemäße Ladegutaufnahmevorrichtung zum Transportieren von Ladegut, insbesondere von Schwellen, auf einem schienengebundenen Flachwagen, einem Straßenfahrzeug oder zum Lagern von Ladegut, insbesondere von Schwellen, weist einen Hauptrahmen, insbesondere einen Stahlrahmen, mit Längs- und Querträgern, ein Twistlock-Verriegelungssystem zur Fixierung der Ladegutaufnahmevorrichtung auf dem Trägerfahrzeug oder aneinander, sowie zwei mit dem Hauptrahmen verbundene Fahrschienen für einen Portalkran und zwei Schienenverbindungsstücke auf, mittels welchen die Fahrschienen zweier Ladegutaufnahmevorrichtungen über einen Kupplungs- und Pufferbereich zweier Flachwagen in der Art von Überfahrbrücken miteinander verbindbar sind. Weiter vorgesehen ist zumindest eine an einer jeweiligen Längsendseite des Hauptrahmens angeordnete und entfernbare- und/oder umklappbare Runge, die in aufgestelltem Zustand auf dem Hauptrahmen gelagertes Ladegut, insbesondere Schwellen sichern und die in umgeklapptem Zustand flach auf dem Hauptrahmen auflieget. Alternativ zu einer derartigen Runge, wovon üblicherweise immer zwei vorgesehen sind, kann auch eine Bordwand vorgesehen sein.

Im Güterverkehr werden bereits seit den 50er Jahren erfolgreich sogenannte ISO-Containersysteme eingesetzt, die mittels des sogenannten Twistlock-Verriegelungssystems an mindestens vier Ecken befestigt werden sowie genormte Abmessungen aufweisen. Eine gebräuchliche Ausführung dieser Container sind sogenannte Flat Racks in den Standardgrößen 20' oder 40' mit Traglasten von bis zu 50t. Mittels der erfindungsgemäßen Ladegutaufnahmevorrichtung wird nun dieses Konzept auf die Schwellenlogistik übertragen.

Die großen Vorteile dieser Erfindung liegen insbesondere darin, dass Flachwagen für Container weltweit in großen Stückzahlen verfügbar sind und im Bedarfsfall sehr kurzfristig angemietet werden können. Der Begriff "Flachwagen" soll hier stellvertretend für schienengebundene Trägerfahrzeuge stehen, auf welchen beispielsweise auch Container transportiert werden können. Bei Instandhaltungsarbeiten an den Flachwagen (Containertragwagen), insbesondere bei lange dauernden Fristarbeiten, können die Ladegutaufnahmevorrichtungen einfach auf betriebsbereite Flachwagen umgesetzt werden, wodurch keine Schwellenlogistikkapazitäten wegfallen. Da die erfindungsgemäße Ladegutaufnahmevorrichtung zudem vergleichsweise günstig in großen Stückzahlen produziert werden kann, liegen auch die Gesamtkosten von Ladegutaufnahmevorrichtung und Flachwagen deutlich unter denen neuer Sondertransportwagen Slps.

Zudem können die Ladegutaufnahmevorrichtungen im Rahmen eines KVP auch außerhalb des Eisenbahnregelwerks modernisiert und weiterentwickelt werden. Auch kann eine derartige erfindungsgemäße Ladegutaufnahmevorrichtung für eine wagenunabhängige Lagerung genutzt werden, wobei auch ein hybrider Transport Straße, Eisenbahn und Schiff leicht umsetzbar ist und zugleich bei geringerer Auslastung nicht benötigte Flachwagen an einen Vermieter zurückgegeben werden können.

Eine Änderung an der Ladegutaufnahmevorrichtung kann zudem jederzeit unabhängig vom Trägerfahrzeug/Flachwagen ausgeführt werden, wodurch die eisenbahnbetriebliche Zulassung des Flachwagens nicht tangiert wird.

Bei einer vorteilhaften Weiterbildung der erfindungsgemäßen Ladegutaufnahmevorrichtung ist diese derart ausgebildet, dass zwei Ladegutaufnahmevorrichtungen bei umgeklappten oder entfernten Rungen übereinander stapelbar und mittels des jeweiligen Twistlock-Verriegelungssystems aneinander fixierbar sind. Durch die entfernbaren und/oder umklappbaren Rungen und das jeweilige Twistlock-Verriegelungssystem ist es möglich, mehrere Ladegutaufnahmevorrichtungen auf einem üblichen schienengebundenen Flachwagen oder Straßenfahrzeug zu einem möglichen Einsatzort zu transportieren, wodurch beispielsweise mit lediglich einem einzigen Flachwagen zum Beispiel sechs Ladegutaufnahmevorrichtungen zu einer möglichen Baustelle bzw. einer möglichen Verladestation von Ladegut, insbesondere von Schwellen, transportiert werden können. Je niedriger dabei die einzelnen Ladegutaufnahmevorrichtungen sind, umso mehr können dabei innerhalb einer zulässigen Fahrzeugbegrenzungslinie aufeinandergestapelt und zu einem möglichen Einsatzort transportiert werden.

Ein weiterer großer Vorteil einer derartigen Ladegutaufnahmevorrichtung mit umklappbaren Rungen, die mittels des jeweiligen Twistlock-Verriegelungssystems aneinander fixierbar sind, besteht in einer zuverlässigen und sicheren Lagerung derselben in aufeinandergestapeltem Zustand. Hierdurch lassen sich beispielsweise eine Vielzahl derartiger Ladegutaufnahmevorrichtungen platzsparend und kostengünstig auf einem Bauhof/Lagerplatz bis zum jeweiligen Einsatzzeitpunkt lagern. Im Vergleich zu bisherigen Schwellentransportwagen ist es dabei auch möglich, die Ladegutaufnahmevorrichtungen separat zu einem Schienenweg zu transportieren und darüber hinaus platzsparend zu lagern und mittels eines einfachen Autokrans oder Staplers bei Bedarf auf zugehörige Trägerfahrzeuge/Flachwagen zu montieren.

Bei einer weiteren vorteilhaften Ausführungsform der erfindungsgemäßen Ladegutaufnahmevorrichtung sind Systeme zur Einleitung und/oder Übertragung und/oder Bereitstellung und Versorgung mit Energie, Signalen und/oder Medien vorgesehen.

In einer besonders bevorzugten Ausführungsform der erfindungsgemäßen Ladegutaufnahmevorrichtung verfügen diese Systeme über Schnittstellen mit vorzugsweise lösbaren Verbindungen. Die Einzelsysteme der jeweiligen Ladegutaufnahmevorrichtungen können dadurch so miteinander verbunden werden, dass sie durchgängige Gesamtsysteme bilden. Sind beispielsweise mehrere Ladegutaufnahmevorrichtungen auf Flachwagen in einem Zugverband aneinandergereiht, ermöglicht es diese erfindungsgemäße Umsetzung der Ladegutaufnahmevorrichtungen, vom ersten bis zum letzten Wagen Energie, Signale, Daten und/oder Medien durch alle verbundenen Ladegutaufnahmevorrichtung durchzuleiten, diese gegebenenfalls selbst entsprechend damit zu versorgen und an beliebiger Stelle bedarfsweise einzuspeisen oder auszuleiten.

Beim maschinellen Gleisbau bilden beispielsweise häufig die Lokomotive, mit der die Schwellentransportwagen Slps - oder zukünftig erfindungsgemäß die Wagen mit den Ladegutaufnahmevorrichtungen - der Gleisbaumaschine zugeführt werden, die Schwellentransportwagen bzw. die Flachwagen mit den Ladegutaufnahmevorrichtungen selbst, die eigentliche Gleisbaumaschine sowie verschiedene darüber hinaus benötigte Hilfswagen einen bis zu mehrere hundert Meter langen, gekuppelten Zugverband. Dieser Zugverband bildet in seiner Gesamtheit eine sich dem Baufortschritt entsprechend in Arbeitsrichtung bewegende Linienbaustelle, die in der Regel im Fließbandverfahren betrieben wird. Erfindungsgemäß lassen sich nun die beschriebenen Systeme für Energie, Medien und Signale der Ladegutaufnahmevorrichtung mit den entsprechenden Systemen auf den Hilfswagen und der Umbaumaschine verbinden.

Über ein derartiges, mittels der erfindungsgemäß ausgeführten Ladegutaufnahmevorrichtungen gebildetes Gesamtsystem, kann beispielsweise eine Gleisbaumaschine am hinteren Ende des Zugverbands von einer Lokomotive am vorderen Ende mit Energie versorgt werden. Über das Energieversorgungssystem wird der für den Antrieb der Gleisbaumaschine benötigte Strom von Ladegutaufnahmevorrichtung zu Ladegutaufnahmevorrichtung entlang der Flachwagen von der Lokomotive bis zur Gleisbaumaschine und den angeschlossenen Hilfswagen gleitet. Auch könnte beispielsweise ein auf einem Hilfswagen oder einer Ladegutaufnahmevorrichtung befindliches Notstrom-Aggregat an das System angeschlossen und damit ein Bestandteil desselben sein. Bei Ausfall der primären Energieversorgung des Antriebs der Gleisbaumaschine könnte die Energieversorgung vom Notstrom-Aggregat oder der Lokomotive übernommen werden. Gleichzeitig könnte bei einer vorteilhaften erfindungsgemäßen Ausführung jede Ladegutaufnahmevorrichtung über eine Steckdose verfügen, so dass Geräte für Vor-Ort-Instandsetzungsmaßnahmen am Zugverband oder Begleitarbeiten entlang der Linienbaustelle über das Gesamtsystem mit Energie versorgt werden können.

Bei einer besonders bevorzugten Ausführungsform der erfindungsgemäßen Ladegutaufnahmevorrichtung besitzt das Energieversorgungssystem ein System zur Stromversorgung der über die Fahrschienen der Ladegutaufnahmevorrichtung fahrenden Portalkrane. Denkbar sind beispielsweise Schleifleitungen oder Kabelsysteme zur induktiven Stromüberübertragung. Mittels derartiger Systeme ist es möglich, einen Portalkran, der über die Fahrschienen der Ladegutaufnahmevorrichtung fährt und zum Verladen der einzelnen Schwellen dient, mit elektrischer Energie zu versorgen oder falls er über Batterien verfügt, diese zu laden.

Zusätzlich oder alternativ kann die Ladegutaufnahmevorrichtung auch ein Wasserleitungssystem aufweisen, über welches Wasser entlang der jeweiligen Ladegutaufnahmevorrichtung und damit auch entlang des jeweiligen Eisenbahnwagens oder auch des gesamten gekoppelten Zugverbands geleitet und beispielsweise an entsprechenden Entnahmestellen bereitgestellt werden kann. Eine mittels der Ladegutaufnahmevorrichtungen derart gebildete durchgehende Hauptwasserleitung könnte jede Position einer Fließbandbaustelle mit Wasser versorgen, insbesondere zur Staubbindung und/oder Vermeidung von Staubentwicklung. Entnahmestellen könnten auch einfache Wasserhähne für Reinigungsarbeiten oder zum Händewaschen sein. Gleichzeitig kann über diese Leitung vorzugsweise von vorne oder hinten die Wasserzufuhr in beliebiger Menge erfolgen, z.B. über ein geeignetes Schotterbewässerungssystem oder auch in der Regel bis zu 80m³ fassende Kesselwagen, die in den Zugverband eingestellt werden könnten. Denkbar ist auch, dass an der Ladegutaufnahmevorrichtung beispielsweise ein Wassertank vorgesehen oder anordenbar ist, der mit dem Wasserleitungssystem kommunizierend verbunden ist. Auch ist denkbar, dass das Wasserleitungssystem mit externen Pumpen bzw. Förder- und Siloeinheiten, die mit einem Twistlock-Verriegelungssystem auf weiteren Flachwagen fixiert werden, verbunden werden kann. Getrennte Systeme für Trink- und Brauchwasser sind möglich.

Bei einer besonders bevorzugten Ausführungsform der erfindungsgemäßen Ladegutaufnahmevorrichtung weist die Ladegutaufnahmevorrichtung ein Signalleitungssystem auf, wobei ein derartiges Signalleitungssystem beispielsweise als CAN-Bus ausgebildet sein kann.

Ein derartiges Signalleitungssystem beziehungsweise Signalübertragungssystem dient somit beispielsweise zur Steuerung des Portalkrans auf der jeweiligen Ladegutaufnahmevorrichtung und der Kommunikation des Portalkrans mit der Gleisbaumaschine oder weiteren Portalkranen. Hierdurch lassen sich insbesondere Voraussetzungen für einen teil- oder vollautomatischen Betrieb, zur Fernwartung, zur Fernüberwachung der Überfahrbrücken und/oder zum Sammeln von Betriebsdaten für eine zustands- und beanspruchungsorientierte Instandhaltung oder zur Steuerung und Regelung beliebiger Systeme an beliebigen Positionen des Zugsverbandes schaffen.

Zweckmäßig weist die Ladegutaufnahmevorrichtung ein Datenübertragungssystem, insbesondere ein Funkmodul oder ein WLAN-Modul, auf. Denkbar sind auch Bluetooth-Einheiten, wobei über derartige Datenübertragungssysteme ein insbesondere drahtloses Kommunikationssystem bzw. -netz entlang des gesamten Zugsverbandes für den Austausch von Daten und Informationen zwischen Teilsystemen und/oder Personal ermöglicht wird. Hierdurch lässt sich eine deutlich verbesserte Kommunikation, als dies beispielsweise mit mobilen Sprechfunkgeräten möglich wäre, schaffen.

Sowohl das Energieversorgungssystem als auch das Wasserleitungssystem bzw. Signalleitungssystem und/oder das Datenübertragungssystem können dabei lösbar fest an der Ladegutaufnahmevorrichtung angeordnet werden, wodurch auch ein einfaches Nachrüsten ermöglicht wird.

Bei einer besonders bevorzugten Ausführungsform der erfindungsgemäßen Ladegutaufnahmevorrichtung weist diese ein Kamerasystem auf. Mittels eines derartigen Kamerasystems, welches ebenfalls lösbar fest mit der jeweiligen Ladegutaufnahmevorrichtung verbunden sein kann, lassen sich sowohl die Arbeitssicherheit erhöhen, als auch die Gefahr von Vandalismusschäden reduzieren. Einzelne Kameras eines derartigen Kamerasystems können beispielsweise über das Datenübertragungssystem, beispielsweise per WLAN, miteinander sowie mit einer externen Leitstelle kommunizieren. Die Kamerabilder können einem Maschinenbediener oder auch Logistikern in Echtzeit ein genaues Bild des Beladungszustands liefern und lange Kontrollgänge entlang eines mehrere hundert Meter langen Zugverbands ersparen.

Wird die Spitze des Wagenverbands nicht von einer Lokomotive gebildet, sondern von einem Flachwagen, der mit einem beschriebenen Kamerasystem ausgerüstet ist, kann der Zugverband vom Führer der Gleisbaumaschine aus seiner Arbeitsposition geführt werden, ohne dass die Spitze zusätzlich mit einem entsprechend ausgebildeten Mitarbeiter, beispielsweise einem Rangierbegleiter oder Triebfahrzeugführer, besetzt ist.

Die Ladegutaufnahmevorrichtung kann darüber hinaus ein Position- und Fahrwegerkennungssystem zur Bestimmung der Position von Fahrzeugen oder Maschinen auf dem von der Ladegutaufnahmevorrichtung bzw. dem zugehörigen Flachwagen gebildeten Fahrbahnsystem aufweisen, wobei insbesondere die Erfassung einer Position bzw. eines Fahrweges eines Portalkrans durch in die Schleifleitung integrierte Wegmesssysteme von besonderem Vorteil sind.

Zweckmäßig weist die Ladegutaufnahmevorrichtung Trittflächen auf, die mit einem rutschhemmenden Material belegt oder durch rutschhemmend ausgeführte Gitterroste gebildet werden. Hierdurch kann ein besonders sicheres Begehen der Trittflächen und damit auch der Ladegutaufnahmevorrichtung erfolgen. Idealerweise sind diese Materialien oder Roste elektrisch nichtleitend oder nichtleitend beschichtet, so dass aufwändige Erdungsmaßnahmen entfallen können.

Bei einer weiteren vorteilhaften Ausführungsform der erfindungsgemäßen Ladegutaufnahmevorrichtung weist der Grundrahmen oder Hauptrahmen der Ladegutaufnahmevorrichtung einen geschlossenen Boden auf. Dies bietet den großen Vorteil, dass Schwellenbruchstücke bzw. andere Verunreinigungen, wie beispielsweise Öle und Schadstoffe aus ausgebauten Holzschwellen, zuverlässig aufgefangen werden können und nicht zu einer Kontaminierung des Flachwagens bzw. eines Gleisbettes führen. Hierdurch lässt sich eine Ladegutaufnahmevorrichtung schaffen, die besonders umweltfreundlich einsetzbar ist.

Zweckmäßig weist die Ladegutaufnahmevorrichtung ein Ladungssicherungssystem mit Sensoren auf. Derartige Sensoren können beispielsweise Lichtschranken sein, die durch Unterbrechen unsachgemäß auf der Ladegutaufnahmevorrichtung abgelegte Schwellen oder ein Verrutschen der auf der Ladegutaufnahmevorrichtung gelagerten Schwellen signalisieren und entsprechende Alarmsignale erzeugen können. Derartige Lichtschranken gewährleisten somit eine zuverlässige Ladekontrolle und -sicherung und können mit dem oben beschriebenen Datenübertragungssystem verbunden sein. Damit kann ein sicherer Ladungszustand auch aus der Ferne überwacht werden.

Bei einer besonders bevorzugten Ausführungsform der erfindungsgemäßen Ladegutaufnahmevorrichtung weist diese ein Ortungssystem, beispielsweise ein GPS-System, auf. Hierdurch lassen sich eine Position sowie auch eine Positionsänderung der jeweiligen Ladegutaufnahmevorrichtung problemlos, beispielsweise von einem zentralen Bauhof oder der Fahrzeugdisposition aus, überwachen.

Sowohl das Ladesicherungssystem als auch das Ortungssystem können dabei lösbar fest an der Ladegutaufnahmevorrichtung angeordnet werden, wodurch auch ein einfaches Nachrüsten ermöglicht wird.

Bei einer besonders vorteilhaften Ausführungsform der erfindungsgemäßen Ladegutaufnahmevorrichtung ist diese zur Aufnahme, zum Transport und/oder zum Lagern von Schwellen, Transportbehältern, Mulden, Kippmulden, Gestellen zur Aufnahme von Schwellen, Druckbehältern für Schüttgüter wie Zement, Tanks, etc. ausgebildet. Bereits diese nicht abschließende Aufzählung lässt erahnen, welch mannigfaltige Ladegüter auf der erfindungsgemäßen Ladegutaufnahmevorrichtung transportierbar oder lagerbar sind.

Die vorliegende Erfindung beruht weiter auf dem allgemeinen Gedanken, ein Trägerfahrzeug, insbesondere einen schienengebundenen Flachwagen oder einen Lastkraftwagen, mit einer in den vorherigen Absätzen beschriebenen Ladegutaufnahmevorrichtung anzugeben, wodurch sich die bezüglich der erfindungsgemäßen Ladegutaufnahmevorrichtung beschriebenen Vorteile auf das Trägerfahrzeug übertragen lassen. Konkret liegen diese Vorteile darin, dass das Trägerfahrzeug, insbesondere der schienengebundenen Flachwagen oder der Lastkraftwagen, mittels eines einfachen Autokrans, einem Gabelstapler oder einer mit Gabelzinken ausgerüsteten Baumaschine mit einer erfindungsgemäßen Ladegutaufnahmevorrichtung beladen werden und dadurch zum zuverlässigen Transport von Ladegut, insbesondere von Schwellen, beispielsweise zu einer Gleisbaustelle, herangezogen werden kann. Durch ein einfaches Abnehmen der Ladegutaufnahmevorrichtung von dem Trägerfahrzeug, insbesondere dem schienengebundenen Flachwagen oder dem Lastkraftwagen, kann dieser jedoch auch zum Transport anderer Güter, beispielsweise Container, verwendet werden, wodurch eine deutlich größere Flexibilität hinsichtlich des Einsatzes ermöglicht wird. Da insbesondere derartige Flachwagen im Vergleich zu bisher aus dem Stand der Technik bekannten Schwellentransportwagen in deutlich größerem Umfang zur Verfügung stehen, kann vergleichsweise einfach durch Aufsetzen von Ladegutaufnahmevorrichtungen auf zugehörige Flachwagen an beliebiger Stelle Logistik- und/oder Schwellenlagerkapazität geschaffen oder reduziert werden und so eine Gleisbaumaschine, insbesondere ein Umbauzug optimal ver- und entsorgt werden. Derartige Ladegutaufnahmevorrichtungen lassen sich selbstverständlich auch auf LKWs vergleichsweise einfach transportieren, da diese mittels des Twistlock-Verriegelungssystems analog zu einem Container einfach auf dem LKW fixieren lassen. Hierdurch lassen sich derartige Ladegutaufnahmevorrichtungen auch vergleichsweise einfach zwischen Schwellenwerken, Lagerplätzen und unterschiedlichen Gleisbaustellen auf der Straße hin und her befördern.

Bei einer weiteren vorteilhaften Ausführungsform des erfindungsgemäßen und als Flachwagens ausgebildeten Trägerfahrzeugs weist dieses einen Portalkran auf. Mittels eines derartigen Portalkrans, welcher auf entsprechenden Fahrschienen auf einer Ladegutaufnahmevorrichtung verfahrbar ist, lassen sich die Schwellen entlang der Aufnahmevorrichtung oder entlang eines Gleisumbauzuges von und zur Einbaustelle vergleichsweise einfach transportieren. Ein derartiger Portalkran liegt dabei vorzugsweise mit seinem Profil innerhalb eines zulässigen Fahrzeugbegrenzungslinie.

Im Folgenden sollen lediglich der Vollständigkeit halber weitere mögliche Merkmale, Ausführungsformen und Vorteile der erfindungsgemäßen Ladegutaufnahmevorrichtung bzw. eines Trägerfahrzeugs, insbesondere eines schienengebundenen Flachwagens oder eines Lastkraftwagens mit Ladegutaufnahmevorrichtung angegeben werden. Diese können - sofern sie nicht direkt die erfindungsgemäße Ladegutaufnahmevorrichtung betreffen - auch bei bisher aus dem Stand der Technik bekannten Schwellentransportwagen eingesetzt werden:
- Der Hauptrahmen kann beispielsweise als einteilige Schweißkonstruktion oder aus verschiedenen Segmenten lösbar zusammengesetzt sein,
- die Arbeitstechnik (insbesondere die Schwellenaufnahme und das Be- und Entladesystem) ist vollumfänglich und ausschließlich Bestandteil der Ladegutaufnahmevorrichtung (LAV) selbst, ohne eisenbahnbetrieblich zulassungsrelevante Interaktion, Verbindung oder Verknüpfung mit dem Transportsystem (systemisch vollständige Entkopplung der Arbeitstechnik von und Eisenbahntechnik) über eine klar definierte, idealerweise genormte Schnittstelle, hier Twistlock-Verriegelungssystem,
- mittels des Twistlock-Verriegelungssystems ist eine einfache und schnelle Positionierung auf oder Verbindung mit Trägerfahrzeugen oder Hebemitteln oder untereinander möglich, um die Lagerung, den Umschlag und den Transport dieser Ladegutaufnahmevorrichtungen zu ermöglichen (insbesondere mit LKW, Eisenbahn-Containertragwagen beispielsweise der Gattung Sg sowie Sonderfahrzeugen),
- Änderungen an der Arbeitstechnik, insbesondere im Rahmen einer Modernisierung, Modifizierung oder Erweiterung des Funktionsumfangs sind immer unabhängig von Trägerahrzeugen und Hebemitteln durchführbar, so dass hierbei immer nur das für die Ladegutaufnahmevorrichtung gültige Regelwerk beachtet werden muss, was in der Regel mit einer enormen Reduktion der Komplexität, des damit verbundenen Zeit- und Kostenaufwands und starken Verkürzung der Verfahrensdauer einhergeht, wodurch insbesondere eine schnellere, günstigere, unabhängige und spezifische Konstruktion und Weiterentwicklung, Herstellung und Produktion, Zuführung und Lagerung, Instandhaltung und Prüfung sowie eine kontinuierliche Verbesserung und Steigerung der Arbeitssicherheit sowie Zulassung gemäß den jeweils gültigen Regelwerken von Trägerfahrzeug, Ladegutaufnahmevorrichtung und Hebemitteln ermöglicht wird,
- Fahrbahnsystem für das Be- und/oder Entladesystem (Portalkran), ausgeführt als klassische Schiene fest angeschweißt oder direkt angeschraubt oder mit jedem anderen beliebigen auf die jeweiligen Transport- und Umschlagsysteme abgestimmten Querschnitt,
- Fahrbahnsystem mit Vorkehrung zur Sicherung der Fahrzeuge und Maschinen, die auf diesen Systemen fahren oder arbeiten, insbesondere Entgleisungs- und/oder Absturzsicherungen für Portalkrane,
- Normierung des Fahrbahnniveaus und langfristige Vereinheitlichung der Fahrbahnhöhe,
- Vorrichtungen zur Transportsicherung der Fahrzeuge und Maschinen für die Überführung von einer Baustelle zur nächsten, d.h. Verwendung der Ladegutaufnahmevorrichtung als Transportgestell für beispielsweise Portalkrane der Gleisumbauzüge,
- Ausführung der Fahrbahnsysteme (Fahrschienen auf der Ladegutaufnahmevorrichtung) so, dass verschiedene relevante Fahrbahnparameter einstellbar sind, insbesondere Spurweite, Fahrbahnhöhe und Position von Energie- und Signalübertragungssystemen wie Schleifleitungen,
- Ausführungen der Fahrbahnsysteme so, dass Höhenunterschiede zu angrenzenden Fahrbahnen ausgeglichen werden können, insbesondere am Übergang zu Gleisumbauzügen, deren Fahrbahnhöhen nicht genormt sind oder auch zwischen einzelnen Ladegutaufnahmevorrichtungen, wenn diese auf Containertragwagen unterschiedlicher Ladeflächenhöhe gereiht sind. Der Ausgleich kann dabei entweder automatisch, teilautomatisch oder manuell erfolgen oder aber auch unveränderbar für eine bestimmte Höhendifferenz konstruktiv vorgegeben sein,
- System zum teilweisen oder vollständigen Querneigungsausgleich der gesamten Ladegutaufnahmevorrichtung oder Teilen davon, insbesondere der Schwellenaufnahme und des Fahrbahnsystems für die Portalkrane, um in Gleisabschnitten mit Gleisüberhöhungen die dadurch verursachte Querneigung der Transportwagen, der darauf aufgesetzten Ladegutaufnahmevorrichtungen, der Trittflächen sowie den geladenen Schwellen teilweise oder ganz kompensieren zu können, um das Arbeiten auf den Vorrichtungen zu erleichtern und die durch eine Querneigung verursachten schädlichen Kräfte insbesondere auf die Ladung und Portalkrane zu minimieren oder vollständig zu eliminieren, um einen sichereren Hebe- und Fahrbetrieb zu gewährleisten, um Verschleiß und Lärm aus dem Fahrbetrieb zu reduzieren und um eine gegebenenfalls leichtere Bauweise der Krane zu ermöglichen,
- autarke Antriebseinheit, vorzugsweise hydraulisch zur Betätigung des Querneigungsausgleichs und/oder der Überfahrbrücken, die über das Energieübertragungssystem mit Energie versorgt und über das Signal- und Datensystem gesteuert und/oder geregelt wird,
- Elemente und/oder konstruktive Maßnahmen zur Minderung der Schallemission aus dem Einsatz der Ladegutaufnahmevorrichtungen sowie insbesondere dem Fahrbetrieb auf Fahrbahnsystemen, beispielsweise durch Schallabsorptionselemente, Schwingungsdämpfer an den Fahrbahnsystemen oder deren Elementen oder in deren Befestigung integriert, insbesondere Elastomerauflager und schallmindernde Schienenbefestigungssysteme,
- mit der Ladegutaufnahmevorrichtung verbundene Schienensegmente zur Verbindung der Fahrschienen den einzelnen Ladegutaufnahmevorrichtungen zur Schaffung einer durchgehenden Fahrbahn entlang der Ladegutaufnahmevorrichtung sowie gegebenenfalls zur Schaffung einer Verbindung zu anderen Fahrbahnträgern, beispielsweise mittels sogenannter Überfahrbrücken für Portalkräne und zur Verbindung deren Fahrschienen mit Rampenwagen, Gleisumbauzügen oder Portalkrantransportwagen, idealerweise horizontal schwenkbar, vorzugsweise geeignet für manuelle Einmannbedienung oder beispielsweise mit Fremdantrieb (fern-) bedienbar und überwachbar,
- ein mit der Ladegutaufnahmevorrichtung verbundenes Energieversorgungssystem für das Transport- und /oder Umschlagsystem, beispielsweise eine Schleifleitung zur Stromversorgung der Portalkrane,
- ein Energieversorgungssystem, das zur Energieversorgung einer angeschlossenen Gleisbaumaschine genutzt werden kann. Beispielsweise zur Versorgung eines Gleisumbauzugs mit elektrischer Antriebsenergie durch eine Lokomotive, die die Schwellentransportwagen zuführt und während des Gleisumbaus am in Arbeitsrichtung vorderen Ende des Zugverbands die Spitze bildet. Auch könnte beispielsweise bei Ausfall des Antriebs eines Umbauzugs die Stromversorgung über ein (Not-)Stromaggregat auf einem Wagen am an beliebiger Position des Zugverbands (temporär) erfolgen,
- ein mit der Ladegutaufnahmevorrichtung verbundenes Signalübertragungssystem für die Steuerung und/oder Überwachung des Transport- und/oder Umschlagsystems, beispielsweise eine Schleifleitung oder ein berührungslos induktiv wirkendes Leitersystem für den Signalaustausch mit den Portalkranen,
- Funk-Sender/Empfänger, beispielsweise WLAN- und/oder Bluetooth-Einheiten zur Schaffung eines durchgängigen drahtlosen Kommunikationssystems bzw. -netzes entlang des gesamten Zugverbands das den Austausch von Daten und Informationen zwischen Teilsystemen und/oder Personal ermöglicht,
- Datenerfassungssystem zur Aufzeichnung, Speicherung und zum Nachweis von Ereignissen, insbesondere außergewöhnlich hohen Beschleunigungen,
- Datenerfassungssystem zur Aufzeichnung, Speicherung und zum Nachweis der Beladungszustände,
- Datenerfassungssystem zur Aufzeichnung verschiedener Parameter, beispielsweise der Anzahl von Portalkranüberfahrten zur Nutzung für eine beanspruchungs- und zustandsorientierte Instandhaltung der Ladegutaufnahmevorrichtung, der Fahrbahnsysteme und der eingesetzten Containertragwagen (betrifft ECM I, II, III und IV), insbesondere auch den stark beanspruchten Überfahrbrücken (Schienenverbindungsstücken) und gegebenenfalls für eine entsprechende Anpassung der Instandhaltungspläne (vorrangig ECM II),
- Überwachung der Ladungssicherungselemente mit Sensoren,
- Kamerasystem zur Erhöhung der Arbeitssicherheit und/oder zur Vermeidung von Vandalismus,
- mindestens ein mit der Ladegutaufnahmevorrichtung verbundenes Positions- und Fahrwegerkennungssystem zur Bestimmung der Position von Fahrzeugen oder Maschinen auf der von den Ladegutaufnahmevorrichtungen gebildeten Fahrbahnsystemen, insbesondere die Positions- und Fahrwegbestimmung der Portalkrane durch ggf. in die die Schleifleitungen integrierte Wegmesssysteme,
- Durchführung von Versorgungs- und Steuerungsleitungen zur Durchführung von Druckluft, Hydraulik, elektrischer Energie, Kraftstoff, Wasserstoff, Gasen, Wasser und sonstigen Medien beliebiger Art und Steuersignalen (z.B. CAN-Bus) usw. zur Schaffung der Voraussetzungen für einen teil- oder vollautomatischen Betrieb sowie zur Fernüberwachung der Überfahrbrücken und zum Sammeln von Betriebsdaten für eine zustands- und beanspruchungsorientierte Instandhaltung sowie Zuführung, Durchführung und Bereitstellung von Energie, Signalen oder Hilfsstoffen in beliebiger Form über die gesamte Länge und/oder an jeder beliebigen Position des Zugverbands,
- Ausführung aller Leitungen und Verbindungen lösbar über Kupplungen und/oder Steckverbindungen, so dass die einzelnen Ladegutaufnahmevorrichtungen jederzeit schnell, sicher und idealerweise leckagefrei getrennt werden können, wobei mehrere Verbindungen in einer sogenannten Multikupplung zusammengefasst werden können,Ausführung so, dass mehrere Ladegutaufnahmevorrichtungen in leerem oder vollem Zustand gestapelt werden können,
- mindestens ein in die Ladegutaufnahmevorrichtungen integriertes Ladungssicherungssystem,
- Ausführung so, dass die Ladegutaufnahmevorrichtungen leer oder teilweise oder vollständig beladen mit geeigneten Lastaufnahmeeinrichtungen und/oder Anschlagmitteln umgeschlagen werden können, beispielsweise durch Mobilkrane an temporären Baustellenlagerplätzen mittels geeigneter Lasttraversen zur schnellen Be- und Entladung von Containertragwagen oder LKW, um insbesondere die Schwellenlogistik vom Schwellenwerk zur Baustelle einerseits und die baustelleninterne Schwellenlogistik entkoppeln und die knappe Ressource Wagen einsparen zu können,
- mit entsprechenden Beschlägen, Anschlagpunkten oder integrierte Formelementen usw. versehen, um die Einheiten in beliebigem Ladezustand entweder einzeln oder mindestens zu zweien gemeinsam gestapelt anheben oder versetzen zu können, beispielsweise mittels genormter Containerecken, Aufnahmezapfen für Containerecken, Aufnahmen für Gabelzinken von Hub- und Telestaplern,
- integrierte Aufstiegsleitern höherer Reichweite bis zum Gleisschotter für sicheren Aufstieg im Gleis,
- integrierte Absturzsicherungselemente für das Personal beim Vorbereitungsdienst, beim Be- und Entladen, bei der Ladungssicherung, beim Verbinden der Einzelfahrbahnen mit Fahrbahnsegmenten bzw. beim Lösen derselben, beim Bedienen der Transportsysteme oder bei der Ausführung eisenbahnbetrieblicher Aufgaben wie beispielsweise dem Besetzen der Spitze des Zugverbands beim Rangieren sowie bei der Instandhaltung,
- gegebenenfalls geschlossener Boden zum Auffangen von Schwellenbruchstücken und Verunreinigungen,
- Begehungen und Laufwege idealerweise in Gitterrostausführung aus nicht elektrisch leitfähigem Material,
- Elemente für die Ladungssicherung so ausgeführt, dass diese für ein raumsparendes Lagern, Stapeln und Transportieren leerer Ladegutaufnahmevorrichtungen möglichst einfach entweder manuell oder durch entsprechende Antriebe in geeignete Positionen gebracht werden können, beispielsweise durch manuelles oder hydraulisch betätigtes Umklappen oder Herausnehmen von Rungen und Verstauen derselben in einem in die Ladegutaufnahmevorrichtung integrierten Stauraum,
- Verwendung als (Zwischen-) Lagervorrichtung auf Lagerplätzen insbesondere in Schwellenwerken oder temporären Stofflagerplätzen von Baustellen,
- geeignet für die Andienung mit nicht schienengebundenen Fahrzeugen beim maschinellen Gleisvorbau, z.B. mit dem Portalkransystem Donelli oder auch beim Einzelschwellenwechsel oder Vorbau mit Zweiwegebaggern,
- optionale Ladungssicherungselemente, insbesondere seitliche Rungen und/oder Bordwände, für den Transport von Schienenstücken, Kleineisen oder sonstigem Oberbaumaterial,
- Einsatz von (mobilen) Überwachungssystemen an der Zugspitze mit sicherer Durchleitung bzw. Übertragung der benötigten Energie und Signale zur Fahrwegüberwachung insbesondere beim Rangieren und im Zugverband mit Gleisumbauzügen (ggf. Wegfall der Spitzenbesetzung),
- Ausrüstung mit Systemen zum automatischen Auslesen der Beladung (Schwellentyp, Anzahl, Position, Lage, Gewicht) gegebenenfalls mit einer entsprechenden Anbindung an ein Schwellenmanagementsystem und/oder Portalkransteuerungen oder entsprechende Anzeigeelemente,
- in die Ladegutaufnahmevorrichtung integrierte oder an dieser ggf. lösbar fest angebrachte Beleuchtungssysteme zur Ausleuchtung der Arbeitsbereiche und Wege auf und/oder entlang der Ladegutaufnahmevorrichtung, beispielsweise mittels durchgängiger LED-Leisten oder Lichterketten entlang der Schienen, wodurch eine aufwändige stationäre Ausrüstung der Gleisumbaubaustellen mit temporärer Baustellenbeleuchtung über große Streckenlängen entfallen kann,
- in die Ladegutaufnahmevorrichtung integrierte Taschen oder Fächer für zu den Schwellen gehörende Dokumente, wie beispielsweise Lieferscheine,
- in die Ladegutaufnahmevorrichtung integrierte und ggf. abschließbare Behältnisse zur Aufnahme von Ersatzteilen, Geräten, Handleuchten, Zurrgurten, Sicherungsmitteln, Werkzeugen, Schmierstoffen usw.,
- Warnsystem, um Bediener oder Personal entlang des Zugverbands vor Gefahren zu warnen, beispielsweise durch ein Hup- oder Sirenensignal vor herannahenden Portalkranen oder auch optisch entsprechende Warnlichter oder auch die Verwendung der integrierten Beleuchtung (beispielsweise wechselt das Dauerlicht der LED-Leisten in ein andersfarbiges Blinklicht),
- Verknüpfung des zuvor genannten Warnsystems mit auf den Gleisbaumaschinen eingesetzten Zugwarnanlagen oder entlang der Baustellen eingesetzten Rottenwarnanlagen,
- Detektion von Personen auf der Ladegutaufnahmevorrichtung zur Auslösung von Zwangsbremsungen von Transportsystemen,
- Ausrüstung der Ladegutaufnahmevorrichtungen mit Not-Halt-Einrichtungen, beispielsweise Tastern oder seilzugbetätigt, um über die gesamte Länge des Zugverbands in Gefahrensituationen ein Abschalten bestimmter Bereiche oder Systeme oder des gesamten Zugsverbandes zu ermöglichen, insbesondere auch der Portalkransysteme,
- Elektronische oder mechanische Sicherheitseinrichtung zur Vermeidung von Unfällen mit den auf den Fahrbahnen eingesetzten Hebe- und Transporteinrichtungen, beispielsweise einen möglichst durchgängigen Griffschutz entlang der Portalkran-Schienen, die aufgrund ihrer Lage und Position von den Schwellentransportwagen entlanglaufendem Personal beim Abrutschen im Gleisschotter reflexartig als Handlauf genutzt werden, was in der Praxis immer wieder zu schweren Verletzungen an oder gar dem Verlust von Handgliedmaßen führt,
- (Puffer-)Batterie zur Energieversorgung der zuvor genannten Systeme, idealerweise Nachladen über die integrierten Energieversorgungssysteme.

Der erfindungsgemäße Schellenaufsatz bietet also die Möglichkeit, sogenannte "Backbones" zu schaffen, die die gesamte Fließbandbaustelle durchziehen und zwar elektrisch, pneumatisch, hydraulisch und medientechnisch, für Energie, Medien, Signale und Daten.

Durch beispielswiese einen elektrischen Backbone kann der Gleisumbauzug alternativ zum eigenen Motor durch Dritte fremd versorgt werden. Insbesondere kann dies durch die Loks erfolgen, die den Zug ziehen oder schleppen. Vorteile: Falls der Hauptantrieb des Gleisumbauzugs ausfällt, Reduktion von Emissionen, falls die Lok über Brennstoffzellen oder Batterien verfügt.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Vorstehend genannte und nachfolgend noch zu nennende Bestandteile einer übergeordneten Einheit, wie z.B. einer Einrichtung, einer Vorrichtung oder einer Anordnung, die separat bezeichnet sind, können separate Bauteile bzw. Komponenten dieser Einheit bilden oder integrale Bereiche bzw. Abschnitte dieser Einheit sein, auch wenn dies in den Zeichnungen anders dargestellt ist.

Ferner versteht sich, dass die in den Zeichnungen exemplarisch dargestellten Schwellen bzw. Schwellenlagen sowie beispielhaft gezeigten Transportbehältern im Rahmen der technischen Machbarkeit und zur Verfügung stehenden Bau- und Lichträume hinsichtlich ihrer Anzahl abweichen können und entsprechend auch kleinere oder größere Bauformen der Ladegutaufnahmevorrichtung erfindungsgemäß möglich sind.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Dabei zeigen, jeweils schematisch,
- Figur 1: eine erfindungsgemäße Ladegutaufnahmevorrichtung mit aufgestellten Rungen und ausgeklappten Schienenverbindungsstücken (Überfahrbrücken) für einen Portalkran,
- Figur 2: eine Darstellung wie in Figur 1, jedoch mit Schwellen beladene Ladegutaufnahmevorrichtung und eingeklappten Überfahrbrücken,
- Figur 3: eine Detaildarstellung der in der Figur 1 dargestellten Ladegutaufnahmevorrichtung im Bereich einer Schiene und eines Twistlock-Verbindungssystems,
- Figur 4: eine Detailansicht aus Figur 1, jedoch mit eingeklappter Überfahrbrücke,
- Figur 5: eine Seitenansicht auf einen erfindungsgemäßen Flachwagen mit einer erfindungsgemäßen Ladegutaufnahmevorrichtung und einem Portalkran,
- Figur 6: eine Beladestelle zum Verladen von Ladegutaufnahmevorrichtungen auf Flachwagen,
- Figur 7: eine Darstellung wie in Figur 6, jedoch mit Schwellen belegten Ladegutaufnahmevorrichtungen,
- Figur 8: ein erfindungsgemäßes Trägerfahrzeug mit einer erfindungsgemäßen Ladegutaufnahmevorrichtung und einem darauf angeordneten Transportbehälter als Ladegut,
- Figur 9: einen Zug mit mehreren erfindungsgemäßen Trägerfahrzeugen mit darauf angeordneten Ladegutaufnahmevorrichtungen und einem darauf angeordneten Transportbehälter als Ladegut sowie einem Portalkran,
- Figur 10: ein erfindungsgemäßes Trägerfahrzeug mit einer erfindungsgemäßen Ladegutaufnahmevorrichtung und einem darauf angeordneten Tank mit einer Schotterbewässerungsvorrichtung als Ladegut,
- Figur 11: eine Draufsicht auf eine erfindungsgemäße Ladegutaufnahmevorrichtung mit einem zusätzlichen Twistlock-Verriegelungssystem zur Fixierung von individuellen Ladegütern,
- Figur 12: eine Stirnansicht auf eine erfindungsgemäße Ladegutaufnahmevorrichtung mit einer Beleuchtungseinrichtung,
- Figur 13: eine Draufsicht auf eine erfindungsgemäße Ladegutaufnahmevorrichtung mit einem Versorgungskanal mit unterschiedlichen Versorgungsleitungen,
- Figur 14: eine Detaildarstellung des Versorgungskanals aus Figur 13.
Entsprechend den Figuren 1 - 13 weist eine erfindungsgemäße Ladegutaufnahmevorrichtung 1 zum Lagern oder zum Transportieren von Ladegut 2, insbesondere von Schwellen 2', (vergleiche die Figuren 2, 3, 5 und 7) auf einem Trägerfahrzeug 3, insbesondere einem schienengebundenen Flachwagen 3', einen Hauptrahmen 4 mit Längsträgern 5 und Querträgern 6 auf. Weiter besitzt die erfindungsgemäße Ladegutaufnahmevorrichtung 1 ein sogenanntes Twistlock-Verriegelungssystem 7 (vergleiche insbesondere auch die Figuren 3 und 4), welches analog zur Verriegelung von handelsüblichen Containern auf beispielsweise Flachwagen 3' bzw. Lastwagen eingesetzt wird. Mittels derartiger Twistlock-Verriegelungssysteme 7 lässt sich die Ladegutaufnahmevorrichtung 1 nicht nur zuverlässig, sondern auch leicht, schnell und einfach auf dem zugehörigen Flachwagen 3', aber auch auf nicht gezeigten Straßenfahrzeugen sowie aufeinander fixieren. Dabei besitzt die erfindungsgemäße Ladegutaufnahmevorrichtung 1 zwei mit dem Hauptrahmen 4 verbundene Fahrschienen 8 für einen Portalkran 9 (vergleiche Figur 5) sowie zwei Schienenverbindungsstücke 10, mittels welchen die Fahrschienen 8 zweier Ladegutaufnahmevorrichtungen 1 über einen Kupplungs- und Pufferbereich 11 (vergleiche Figur 5) benachbarter Trägerfahrzeuge 3, hier Flachwagen 3', miteinander verbindbar sind. Derartige Schienenverbindungsstücke 10 bezeichnet man landläufig auch als sogenannte Überfahrbrücken. Die Schienenverbindungsstücke 10 können dabei einfach manuell oder beispielsweise elektromotorisch oder hydraulisch verstellt werden. Weiter besitzt die erfindungsgemäße Ladegutaufnahmevorrichtung 1 zwei an einer jeweiligen Längsendseite angeordnete und umklappbare Rungen 12, hier insgesamt vier Rungen 12, die in aufgestelltem Zustand (vergleiche die Figuren 2 und 5) auf dem Hauptrahmen 4 gelagerte Schwellen 2 sichern und die in umgeklapptem Zustand, d. h. in liegendem Zustand, (vergleiche Figur 5) flach auf dem Hauptrahmen 4 aufliegen. Die Rungen 12 liegen dabei in umgeklapptem Zustand vorzugsweise derart auf den Querträgern 6 des Hauptrahmens 4 auf, diese eine Höhe der Ladegutaufnahmevorrichtung 1 nicht vergrößern. Anstelle der Rungen 12 können auch Bordwände vorgesehen sein.

Werden die Rungen 12 umgeklappt und liegen dabei auf dem Hauptrahmen 4, insbesondere auf den Querträgern 6 des Hauptrahmens 4 auf, so ist ein vergleichsweise einfaches Aufeinanderstapeln mehrerer Ladegutaufnahmevorrichtungen 1 aufeinander und Fixieren derselben mittels der Twistlock-Verriegelungssysteme 7 möglich. Hierdurch ist sowohl ein platzsparender Transport als auch eine platzsparende Lagerung möglich.

Die großen Vorteile der erfindungsgemäßen Ladegutaufnahmevorrichtungen 1 liegen dabei unter anderem darin, dass diese schienenunabhängig, d. h. beispielsweise auch auf einem Lastwagen, aufeinandergestapelt problemlos von einem Einsatzort zu einem anderen Einsatzort fahrbar sind. Hierzu werden die einzelnen aufeinandergestapelten Ladegutaufnahmevorrichtungen 1 mittels der Twistlock-Verriegelungssysteme 7 miteinander verriegelt. In diesem Zustand können mehrere aufeinandergestapelte Ladegutaufnahmevorrichtungen 1 analog einem Container auf einen zugehörigen Lkw verladen und von diesem transportiert werden. Ein weiterer großer Vorteil der erfindungsgemäßen Ladegutaufnahmevorrichtung 1 liegt darin, dass diese auf herkömmliche und in großer Anzahl und an unterschiedlichsten Orten in großer Menge zur Verfügung stehende Flachwagen 3' montierbar ist, wobei zur Montage lediglich ein Kran, beispielsweise ein Autokran 13 (vergleiche Figuren 6 und 7) oder ein Fahrzeug mit Gabelzinken oder Kranvorrichtung oder ein bauseitiger Hochbaukran erforderlich ist. Die bisher aus dem Stand der Technik bekannten Schwellentransportwagen waren nicht ohne weiteres umrüstbar, wodurch nicht nur ein Mangel, sondern auch eine örtlich lediglich begrenzte Verfügbarkeit gegeben waren. Mittels der erfindungsgemäßen Ladegutaufnahmevorrichtung 1 lassen sich somit Gleisumbauzüge vergleichsweise einfach und schnell und darüber hinaus äußerst flexibel aufbauen. Durch die Möglichkeit, die Ladegutaufnahmevorrichtung 1 analog einem Container auch auf einem Lkw zu befördern, lässt sich die Flexibilität weiter erheblich steigern. Zudem können derartige Ladegutaufnahmevorrichtungen 1 vergleichsweise platzsparend gelagert werden und von der Eisenbahntechnik unabhängig instandgehalten bzw. der Instandhaltung zugeführt werden.

Bei einer weiteren vorteilhaften Ausführungsform der erfindungsgemäßen Ladegutaufnahmevorrichtung 1 sind Systeme 24 zur Einleitung und/oder Übertragung und/oder Bereitstellung und Versorgung mit Energie, Signalen oder/oder Medien vorgesehen. In den Figuren 13 und 14 ist eine mögliche Anordnung solcher Systeme 24 zur Übertragung, Durchleitung, Einspeisung und Ausspeisung von Energie, Medien und Signalen durch die Ladegutaufnahmevorrichtungen 1, hier angeordnet in der Vorrichtungsmitte zwischen den Längsträgern 5 (Auflagern für die Schwellen 2') gezeigt.

Die Systeme 24 sind dabei in einem Versorgungskanal 25 (vgl. Figur 14), beispielsweise vergleichbar einer Kabeltrasse, angeordnet und zur Aufnahme von Leitungen 26 (Stromleitungen, Signalleitungen, Datenleitungen) und Rohren 27 verschiedener Querschnitte ausgebildet. Der Versorgungskanal 25 kann somit das Rückgrat für den Zugverband bilden. Der Versorgungskanal 25 bietet auch Platz für zukünftige, heute noch nicht erkennbar notwendige oder bekannte weitere Systeme. Nicht dargestellt sind die Kupplungs- und Verbindungsteile, mit denen die dargestellten Leitungen und Kabel an den Enden mit den jeweils entsprechenden Enden auf der nächsten Ladeaufnahmevorrichtung 1 verbunden werden. Eingesetzt werden können auch Multikupplungen, bei denen mit einer Kupplung mehrere Stränge/Leitungen 26 auf einmal schnell, einfach und auch leckagefrei verbunden werden können.

Die Leitungen 26 können somit zur Durchleitung von elektrischer Energie, Steuersignalen (z.B. CAN-Bus), usw. sowie zur Schaffung der Voraussetzungen für einen teil- oder vollautomatischen Betrieb sowie zur Fernüberwachung der Überfahrbrücken und zum Sammeln von Betriebsdaten für eine zustands- und beanspruchungsorientierte Instandhaltung sowie Zuführung, Durchführung und Bereitstellung von Signalen und Energie über die gesamte Länge und/oder an jeder beliebigen Position des Zugverbands ausgebildet sein.

Die Rohre 27 hingegen können zur Durchführung von Druckluft, Hydraulik, Kraftstoff, Wasserstoff, Gasen, Wasser, Schweißgasen und sonstigen Medien beliebiger Art ausgebildet sein und diese Medien über die gesamte Länge und/oder an jeder beliebigen Position des Zugverbands bereitstellen.

Bei einer vorteilhaften Weiterbildung des erfindungsgemäßen Ladegutaufnahmevorrichtung 1 kann ein Energieversorgungssystem 14 (vergleiche Figur 5) vorgesehen sein, das zur elektrischen Energieversorgung dient. Hierzu kann das Energieversorgungssystem 14 beispielsweise entsprechende Leitungen 26, insbesondere Stromleitungen, aufweisen, über welche mehrere Ladegutaufnahmevorrichtungen 1 elektrisch miteinander verbindbar sind. Das Energieversorgungssystem 14 kann auch eine Stromschiene oder Induktivschleife zur Stromversorgung des über die Fahrschienen 8 der Ladegutaufnahmevorrichtung 1 fahrenden Portalkrans 9 aufweisen.

Die Ladegutaufnahmevorrichtung 1 kann darüber hinaus ein nicht näher gezeigtes Wasserleitungssystem mit einzelnen Rohren aufweisen, über welches beispielsweise Wasser an unterschiedliche Entnahmestellen, beispielsweise zum Händewaschen oder für Reinigungsarbeiten, geleitet werden kann. Die Ladegutaufnahmevorrichtung 1 kann auch ein Signalleitungssystem, insbesondere für Steuersignale für den Portalkran 9, aufweisen, wobei über ein derartiges Signalleitungssystem auch weitere Steuerbefehle für externe Baumaschinen oder an eine Lokomotive geleitet werden können. Auch ein Datenübertragungssystem kann bei der erfindungsgemäßen Ladegutaufnahmevorrichtung 1 vorgesehen sein, insbesondere ein Funkmodul oder ein WLAN Modul, wodurch bislang in diesem Bereich eingesetzte mobile Funkgeräte entfallen können. Die Ladegutaufnahmevorrichtung 1 kann selbstverständlich auch ein Kamerasystem aufweisen, wodurch nicht nur eine Ladungssicherung verbessert, sondern auch Vandalismusschäden reduziert werden können.

Darüber hinaus kann der Ladegutaufnahmevorrichtung 1 Trittflächen 15 (vergleiche Figur 4) aufweisen, die mit einem elektrisch nichtleitenden Material, beispielsweise einer Gummierung, belegt sind. Alternativ sind selbstverständlich auch Gitterroste, insbesondere mit einem Kunststoffüberzug oder aus Kunststoff, denkbar.

Der Hauptrahmen 4 kann darüber hinaus einen geschlossenen Boden 16 (vergleiche Figur 3) aufweisen, welcher verhindert, dass beispielsweise Schwellenbruchstücke oder andere Verunreinigungen auf den Flachwagen 3' bzw. ein Gleisbett 17 fallen. Hierdurch lässt sich ein besonders umweltschonender Einsatz der erfindungsgemäßen Ladegutaufnahmevorrichtung 1 erreichen.

Die Ladegutaufnahmevorrichtung 1 kann auch ein Ladungssicherungssystem 18, beispielsweise in der Art von Sensoren, insbesondere von Lichtschranken, aufweisen, wodurch eine Ladungssicherung auch während der Fahrt der auf dem Flachwagen 3' montierten Ladegutaufnahmevorrichtung 1 gewährleistet werden kann. Ein derartiges Ladungssicherungssystem 18 ist lediglich beispielhaft im Bereich der Rungen 12 in Figur 1 eingezeichnet, wobei klar ist, dass ein derartiges Ladungssicherungssystem 18 auch an anderer Stelle, beispielsweise am Hauptrahmen 4, angeordnet werden kann.

Die Ladegutaufnahmevorrichtung 1 kann darüber hinaus auch ein Ortungssystem, beispielsweise ein GPS-System, aufweisen, welches nicht nur eine Logistik deutlich verbessert und vereinfacht, sondern über welches es auch zu jeder Zeit möglich ist, die genaue Position des jeweiligen Ladegutaufnahmevorrichtung 1 exakt zu bestimmen.

Mit von der Erfindung umfasst sein soll, jedoch nicht nur die erfindungsgemäße Ladegutaufnahmevorrichtung 1, sondern auch ein Trägerfahrzeug 3, insbesondere ein Flachwagen 3', mit einer solchen erfindungsgemäßen Ladegutaufnahmevorrichtung 1, wie dieser beispielsweise entsprechend den Figuren 5 - 7 dargestellt ist. Ein derartiger Flachwagen 3' kann beispielsweise den in den vorherigen Absätzen beschriebenen Portalkran 9 zur Bewegung der Ladegüter 2, insbesondere der einzelnen Schwellen 2', zwischen den Trägerfahrzeugen 3 oder zu einer Einbaustelle aufweisen.

Alles in allem kann mit der erfindungsgemäßen Ladegutaufnahmevorrichtung 1 und dem erfindungsgemäßen Trägerfahrzeug 3 ein besonders modulares, flexibles, offenes, innovatives und zudem kostengünstiges System für den Gleisbau im Allgemeinen sowie einen Gleisbauzug im Besonderen geschaffen werden, da die erfindungsgemäßen Ladegutaufnahmevorrichtungen 1 nicht nur einfach auf herkömmlichen Flachwagen 3' mittels eines ebenfalls bekannten Twistlock-Verriegelungssystems 7 schnell und einfach montierbar sind, sondern auch in gleicher Weise mittels eines LKWs ohne Flachwagen 3' zu den jeweiligen Einsatzorten transportiert werden können und weil die Ladegutaufnahmevorrichtung 1 sowie der Flachwagen 3' getrennte Systeme darstellen, von denen ersteres nicht der Eisenbahnbetriebsordnung unterliegt.

Ein weiterer großer Vorteil der erfindungsgemäßen Ladegutaufnahmevorrichtung 1 liegt darin, dass mehrere derartiger Ladegutaufnahmevorrichtungen 1 in einem Nichtgebrauchszustand aufeinander stapelbar und dadurch platzsparend lagerbar sind. In dem aufeinandergestapelten Zustand können die mittels der jeweiligen Twistlock-Verriegelungssysteme 7 miteinander fixierten Ladegutaufnahmevorrichtungen 1 gesammelt auf einem Flachwagen 3' oder einem Lkw zu einem jeweiligen Einsatzort oder einem Lagerplatz transportiert werden.

Auch ist es denkbar, bereits mit Ladegut 2, insbesondere mit Schwellen 2', bestückte Ladegutaufnahmevorrichtungen 1 an einem Lagerplatz (vergleiche Figur 7) vorzubereiten und zu lagern und dann im Bedarfsfall auf entsprechende Flachwagen 3' zu verladen. Da derartige Flachwagen 3' nicht nur kostengünstig, sondern auch in großer Menge und nahezu überall zur Verfügung stehen, kann ein Schwellentransport mit der erfindungsgemäßen Ladegutaufnahmevorrichtung 1 im Vergleich zu einem Schwellentransport mit früheren Schwellentransportwagen deutlich kostengünstiger und flexibler bewerkstelligt werden.

Generell ist selbstverständlich auch eine nahezu beliebige Kombination der Ladegutaufnahmevorrichtung 1 mit anderen Systemen mit Twistlock-Verriegelungssystem 7, z.B. Wassertanks 20 mit Containerecken zwischen Flachwagen 3' und Ladegutaufnahmevorrichtung 1, Wassertanks 20, Transportbehälter 19, insbesondere Mulden für gebrochene Schwellen, Alt-Kleineisen, Schüttgüter, Gestelle zur Aufnahme von Profilen, Schienen oder Holzstämmen denkbar. In Figur 10 ist beispielsweise ein Tank 20 mit einer Schotterbewässerungsvorrichtung 21 gezeigt.

In Figur 11 ist beispielsweise ein Anwendungsbeispiel für die Bevorratung und Durchleitung von Wasser mittels eines Tanks 20 und einer Schotterbewässerungsvorrichtung 21 zur Schotterbewässerung gezeigt, wobei der Tank 20 samt Schotterbewässerungsvorrichtung 21 auf zusätzliche Twistlock-Verriegelungssysteme 7a der Ladegutaufnahmevorrichtung 1 aufgesetzt wird, wobei die zusätzlichen Twistlock-Verriegelungssysteme 7a von der Norm für übliche Containermaße abweichen und an nahezu beliebiger Stelle auf dem Rahmen 4 dank modularem System angeordnet werden können. Der Tank 20 kann über das Wasserleitungssystem von einer anderen Stelle des Zugverbands aus gespeist werden oder kann eine andere Stelle im Zugverband mit Wasser versorgen.

Auf den Ladegutaufnahmevorrichtungen 1 können zudem weitere Twistlock-Verriegelungssysteme 7a an nahezu beliebiger Stelle angeordnet werden, sodass die Bestückung der Ladegutaufnahmevorrichtungen 1 mit unterschiedlichsten Ladegütern 2, beispielsweise auch Tanks 20 (vergleiche Figur 10) oder Transportbehälter 19 (vergleiche Figur 8, 9, 11), problemlos möglich ist.

Diese anderen Ladegüter 2 können mit dem für die Schwellenlogistik ohnehin vorhandenen System, in der Regel den Portalkranen 9, ebenfalls in einer Gleisachse entlang des Zugverbands transportiert werden. Beispielsweise können leere Transportbehälter 19, insbesondere Mulden, die von den Ladegutaufnahmevorrichtungen 1 aufgenommen werden, von den Portalkranen 9 zu einer Beladestelle transportiert werden, die sich entweder an einem Zugende oder auch an jeder beliebigen Stelle dazwischen befinden kann. Der beladene Transportbehälter 19 kann dann ebenfalls durch einen Portalkran 9 wieder auf einen freien Platz auf einer Ladegutaufnahmevorrichtung 1 transportiert werden. Selbstverständlich können bei einer bevorzugten Anwendung der Ladegutaufnahmevorrichtung 1 alle für einen Bauabschnitt erforderlichen Oberbaustoffe (Schotter, Schwellen 2', Schienen und so weiter) auf den erfindungsgemäßen Ladegutaufnahmevorrichtungen 1 gemeinsam transportiert und bedarfsgerecht von den Portalkranen 9 gebracht werden. Umgekehrt werden dann auch alle zu entsorgenden Oberbaustoffe von den Portalkranen 9 auf die/den Ladegutaufnahmevorrichtungen 1 transportiert.

Die Ladegutaufnahmevorrichtungen 1 können mit Beleuchtungseinrichtungen 22 ausgerüstet sein, insbesondere LED-Leuchtstreifen links und rechts im Bereich der Fahrschienen 8, die insbesondere die Randwege im Gleisbereich sowie die Arbeitsbereiche entlang der Trägerfahrzeuge 3 bzw. Flachwagen 3' durchgehend ausleuchten, wie dies beispielsweise in den Figuren 8 und 12 dargestellt ist. Eine mögliche Anordnung der Beleuchtungseinrichtung 22, insbesondere der LED-Beleuchtung, ist dabei geschützt unter den Fahrschienen 8 mit Leuchtkegel 23 vorwiegend zu den begehbaren Bereichen im Gleisschotter und den Randwegen. Der Leuchtkegel 23 kann dabei auch als Leuchtbalken ausgebildet sein.

Aus dieser Kompatibilität mit anderen Ladegütern 2 oder Systemen, die ggf. mit demselben Umschlagsystem bedient werden können, das für die Ladegutaufnahmevorrichtungen 1 ohnehin vorhanden ist, ergeben sich neue Nutzungsmöglichkeiten der erfindungsgemäßen Ladegutaufnahmevorrichtungen 1, so dass sich deren Anwendungsspektrum weiter erheblich steigern lässt.

Anstelle der Rungen 12 können selbstverständlich auch Bordwände oder Ladungssicherungselemente eingesetzt werden, so dass ggf. auch andere Ladegüter 2 transportiert werden könnten, z.B. Schienenstücke, Langschienen, Schüttgüter, Transportbehälter 19, Absetzmulden für Schüttgüter, Träger, Weichenteile, Hilfsbrückenelemente, Fertigzeile, die dann auf den Twistlock-Verriegelungssystemen 7 aufgesetzt werden könnten, so dass weitere Anwendungsmöglichkeiten der Ladegutaufnahmevorrichtung 1 möglich werden. Die Portalkrane 9 könnten dann auch zum Umschlag bzw. für die zugverbandsinterne Logistik der übrigen Ladegüter 2 verwendet werden. Um beispielsweise kürzere Ladegüter 2 auf den Ladegutaufnahmevorrichtungen 1 transportieren zu können, können weitere Twistlock-Verrieglungssysteme 7 an nahezu frei wählbarer und auf das jeweilige zu transportierende Ladegut 2 abgestimmter Stelle 7a auf der Ladegutaufnahmevorrichtung 1 angeordnet werden.

## Patentansprüche

1. Ladegutaufnahmevorrichtung (1) zum Transportieren von Ladegut (2) auf einem Trägerfahrzeug (3), insbesondere auf einem schienengebundenen Flachwagen, oder zum Lagern von Ladegut (2),
- mit einem Hauptrahmen (4) mit Längsträgern (5) und Querträgern (6),
- mit einem Twistlock-Verriegelungssystem (7) zur Fixierung der Ladegutaufnahmevorrichtung (1) auf dem Trägerfahrzeug (3),
- mit zwei mit dem Hauptrahmen (4) verbundene Fahrschienen (8) für einen Portalkran (9),
- mit Schienenverbindungsstücken (10), mittels welchen die Fahrschienen (8) zweier Ladegutaufnahmevorrichtungen (1) über einen Kupplungs- und Pufferbereich (11) zweier Trägerfahrzeuge (3) miteinander verbindbar sind,
- mit zumindest einer an einer jeweiligen Längsendseite angeordneten und umklappbaren oder festen lösbaren Runge (12), die in aufgestelltem Zustand auf dem Hauptrahmen (4) gelagertes Ladegut (2) sichern und die in umgeklapptem Zustand auf dem Hauptrahmen (4) aufliegen.

2. Ladegutaufnahmevorrichtung (1) nach Anspruch 1,
**dadurch gekennzeichnet,**
**dass** die Ladegutaufnahmevorrichtung (1) zur Aufnahme, zum Transport und/oder zum Lagern von Schwellen (2'), Transportbehältern (19), Tanks (20), etc. ausgebildet ist.

3. Ladegutaufnahmevorrichtung (1) nach Anspruch 1 oder 2
**dadurch gekennzeichnet,**
**dass** die Ladegutaufnahmevorrichtung (1) derart ausgebildet ist, dass sie oder Teile davon neigbar sind.

4. Ladegutaufnahmevorrichtung (1) nach einem der vorhergehenden Ansprüche,
**dadurch gekennzeichnet,**
**dass** ein Energieversorgungssystem (14) zur elektrischen Energieversorgung vorgesehen ist.

5. Ladegutaufnahmevorrichtung (1) nach Anspruch 4,
**dadurch gekennzeichnet,**
**dass** das Energieversorgungssystem (14) eine Schleifschiene zur Stromversorgung eines über die Fahrschienen (8) der Ladegutaufnahmevorrichtung (1) fahrenden Portalkrans (9) aufweist.

6. Ladegutaufnahmevorrichtung (1) nach Anspruch 4 oder 5,
**dadurch gekennzeichnet,**
**dass** das Energieversorgungssystem (14) eine berührungslose Stromversorgung eines über die Fahrschienen (8) der Ladegutaufnahmevorrichtung (1) fahrenden Portalkrans (9) aufweist.

7. Ladegutaufnahmevorrichtung (1) nach einem der vorhergehenden Ansprüche,
**dadurch gekennzeichnet,**
**dass** die Ladegutaufnahmevorrichtung (1) derart ausgebildet ist, dass zwei Ladegutaufnahmevorrichtungen (1) bei umgeklappten oder entfernten Rungen (12) übereinander stapelbar und mittels des jeweiligen Twistlock-Verriegelungssystems (7) aneinander fixierbar sind.

8. Ladegutaufnahmevorrichtung (1) nach einem der vorhergehenden Ansprüche,
**dadurch gekennzeichnet,**
- **dass** die Ladegutaufnahmevorrichtung (1) ein Wasserleitungssystem aufweist, und/oder
- **dass** die Ladegutaufnahmevorrichtung (1) ein Beleuchtungssystem (22) aufweist.

9. Ladegutaufnahmevorrichtung (1) nach einem der vorhergehenden Ansprüche,
**dadurch gekennzeichnet,**
**dass** die Ladegutaufnahmevorrichtung (1) ein Hydraulikleitungssystem aufweist.

10. Ladegutaufnahmevorrichtung (1) nach einem der vorhergehenden Ansprüche,
**dadurch gekennzeichnet,**
**dass** die Ladegutaufnahmevorrichtung (1) ein Leitungssystem für Druckluft aufweist.

11. Ladegutaufnahmevorrichtung (1) nach einem der vorhergehenden Ansprüche,
**dadurch gekennzeichnet,**
**dass** die Ladegutaufnahmevorrichtung (1) ein Leitungssystem für Schweißgase aufweist.

12. Ladegutaufnahmevorrichtung (1) nach einem der vorhergehenden Ansprüche,
**dadurch gekennzeichnet,**
**dass** die Ladegutaufnahmevorrichtung (1) ein Leitungssystem für Kraftstoffe aufweist.

13. Ladegutaufnahmevorrichtung (1) nach einem der vorhergehenden Ansprüche,
**dadurch gekennzeichnet,**
**dass** die Ladegutaufnahmevorrichtung (1) ein Signalleitungssystem, insbesondere für Steuersignale für den Portalkran (9), aufweist.

14. Ladegutaufnahmevorrichtung (1) nach einem der vorhergehenden Ansprüche,
**dadurch gekennzeichnet,**
**dass** die Ladegutaufnahmevorrichtung (1) ein Datenübertragungssystem, insbesondere ein Funkmodul oder ein WLAN-Modul, aufweist.

15. Ladegutaufnahmevorrichtung (1) nach einem der vorhergehenden Ansprüche,
**dadurch gekennzeichnet,**
**dass** die Ladegutaufnahmevorrichtung (1) ein Kamerasystem aufweist.

16. Ladegutaufnahmevorrichtung (1) nach einem der vorhergehenden Ansprüche
**dadurch gekennzeichnet,**
**dass** die Ladegutaufnahmevorrichtung (1) Trittflächen (15) aufweist, die mit einem elektrisch nichtleitenden Material belegt sind.

17. Ladegutaufnahmevorrichtung (1) nach einem der vorhergehenden Ansprüche,
**dadurch gekennzeichnet,**
**dass** der Hauptrahmen (4) einen geschlossenen Boden (16) aufweist.

18. Ladegutaufnahmevorrichtung (1) nach einem der vorhergehenden Ansprüche,
**dadurch gekennzeichnet,**
**dass** die Ladegutaufnahmevorrichtung (1) ein Ladungssicherungssystem mit Sensoren aufweist.

19. Ladegutaufnahmevorrichtung (1) nach einem der vorhergehenden Ansprüche,
**dadurch gekennzeichnet,**
**dass** die Ladegutaufnahmevorrichtung (1) ein Ortungssystem, insbesondere ein GPS-System, aufweist.

20. Trägerfahrzeug (3) mit einer Ladegutaufnahmevorrichtung (1) nach einem der vorhergehenden Ansprüche.

21. Trägerfahrzeug (3) nach Anspruch 20,
**dadurch gekennzeichnet,**
**dass** das Trägerfahrzeug (3) als schienengebundener Flachwagen (3') oder als Lastkraftwagen ausgebildet ist.
